# EUROPÄISCHE PATENTSCHRIFT

(11) **EP 0 355 192 B1**
(45) Veröffentlichungstag und Bekanntmachung des Hinweises auf die Patenterteilung: **05.02.1992**
(21) Anmeldenummer: 88113832.5
(22) Anmeldetag: 25.08.1988
(51) Int. Cl.: H01J 35/08, H01J 35/16, G01N 23/04

(54) **Rundstrahl-Röntgenröhre**
Omnidirectional X-ray tube
Tube à rayons X omnidirectionnel

(43) Veröffentlichungstag der Anmeldung: 28.02.1990
(73) Patentinhaber: Spezialmaschinenbau Steffel GmbH & Co. KG, D-23909 Ratzeburg (DE)
(72) Erfinder: Steffel, Horst, D-2401 Gross Grönau (DE)
(74) Vertreter: Patentanwälte Hauck, Graalfs, Wehnert, Döring, Siemons

(56) Entgegenhaltungen:
- EP-A- 0 102 869
- EP-A- 0 141 041
- CH-A- 355 225
- DE-A- 2 262 982
- DE-C- 440 013
- DE-U- 8 715 213
- GB-A- 2 133 208
- US-A- 2 836 757

## Beschreibung

Die Erfindung bezieht sich auf eine Rundstrahl-Röntgenröhre nach dem Oberbegriff des Anspruchs 1 und die Verwendung einer derartigen Röhre.

Eine derartige Rundstrahl-Röntgenröhre für eine Vorrichtung zur allseitigen Röntgenüberprüfung eines drehbar abgestützten Kraftfahrzeugreifens während einer Reifen-Umdrehung ist beschrieben in DE-U-8.715.213.

Zur Strukturprüfung von Kraftfahrzeugreifen ist bekannt, diese mit einer Röntgenstrahlung zu durchstrahlen und die dergestalt erhaltene Abbildung auf einem Monitor wiederzugeben. Aus der DE-PS 2239003 ist eine Röntgenprüfvorrichtung bekanntgeworden, die drei Röntgenröhren benötigt. Die gesamte Prüfvorrichtung ist relativ aufwendig und erlaubt keine verzerrungsfreie Abbildung und damit eine einwandfreie Fehlererkennung bzw. Federzuordnung. Um diesem Mangel abzuhelfen, ist in der DE 3737159 vorgeschlagen worden, eine sogenannte Röntgenrundstrahlröhre zu verwenden.

Die Röntgenrundstrahlröhre wird in dem vom Reifen umschlossenen Raum nahe seiner offenen Innenseite so angeordnet, daß die von ihr ausgehende Strahlung die Außenwände und die Reifenlauffläche von innen nach außen durchstrahlt.

Bekannte Rundstrahl-Röntgenröhren weisen ein ringförmiges Strahlendurchtrittsfenster auf, und die Elektronenstrahloptik bzw. das Target sind so ausgebildet, daß die aus dem Durchtrittsfenster austretende Strahlung einen großen Sektor bestreicht, beispielsweise mit einem Bogenwinkel von 180° und mehr. Der Strahlungswinkel quer dazu beträgt zum Beispiel 40°. Bei einer Prüfung von Reifen, jedoch auch in ähnlich gelagerten Fällen, werden bei der Verwendung einer Rundstrahlröntgenröhre erhebliche Vorteile erhalten. Die Röntgenquelle kann sehr nahe an die zu prüfenden Bereiche herangebracht werden. Sie kann daher mit einer geringen Leistung betrieben werden, was sich günstig auf den zu erzielenden Kontrast zwischen Gummi und zum Beispiel Kunststoff oder eingelegten Drähten auswirkt. Ein weiterer Vorteil liegt darin, daß eine merkliche Verkleinerung der kompletten Röntgenanlage erhalten wird. Dadurch wird nicht nur der apparative Aufwand geringer, sondern auch eine entsprechende Raumersparnis erreicht. Ein weiterer Vorteil besteht darin, daß eine annähernd senkrechte Durchstrahlung aller zu prüfenden Reifenbereiche möglich ist und damit eine verzerrungsfreie Darstellung auf der Wiedergabevorrichtung, beispielsweise einem Bildschirm. Derartige Vorteile werden begünstigt, wenn drei lineare Anordnungen lichtempfindlicher Dioden (Diodenzeilen) durchmesserparallel bzw. achsparallel angeordnet sind und als Empfangsvorrichtung für die Röntgenstrahlung dienen.

Bekannte Rundstrahlröntgenröhren verwenden Kegel- oder Flachtargets. Kegelförmige Targets erlauben zwar auf einfache Weise einen großwinkligen Sektor für die austretende Röntgenstrahlung, haben jedoch wegen des großen Brennflecks, der als Ringfläche um den Konus des Targets gedacht werden muß, eine schlechte Auflösung zur Folge. Bei der Strukturprüfung von Kraftfahrzeugreifen, beispielsweise von Stahlgürtelreifen, können unter Umständen die Drähte nicht mehr diskriminiert werden.

Bei flachen Targets sind die ersten vier bis sechs Grad, die an die Ebene der Fläche angrenzen, zur Erzeugung verwendbarer Röntgenstrahlung nicht geeignet. Deshalb erhält man einen kegelförmigen Strahlverlauf, der im übrigen aufgrund der notwendigen Schräganordnung der Fläche gegenüber der Röhrenachse zu einer ungleichen Abbildung der jeweils gleichzeitig durchstrahlten Reifenpartie führt und damit zu einer Verzerrung. So kann, obwohl ein derartiges Target eine gute Auflösung wegen des flächenmäßig kleinen Brennflecks ermöglicht, zum Beispiel nicht unterschieden werden, ob ein Draht im Reifen gekrümmt verläuft oder ob es sich um eine Verzerrung handelt.

Der Erfindung liegt daher die Aufgabe zugrunde, eine Rundstrahlröntgenröhre zu schaffen, die eine hohe Auflösung und gleichzeitig eine weitgehend verzerrungsfreie Abbildung auch bei geometrisch ungleichmäßigen Objekten ermöglicht.

Diese Aufgabe wird durch die Merkmale des Kennzeichnungsteils des Anspruchs 1 gelöst.

Bei der erfindungsgemäßen Rundstrahlröntgenröhre werden auf einem Target mindestens zwei Brennflecke erzeugt. Hierzu ist je Brennfleck eine Elektronenquelle und eine Elektronenstrahloptik der Kathode zugeordnet. Erfindungswesentlich ist ferner, daß die Anordnung des Fokus auf dem Target so gewählt ist, daß die von einem Brennfleck ausgehende Strahlung nur einen Teil des Sektors bestreicht, der dem Winkel des Durchtrittsfensters in seiner Ebene entspricht. Ermöglicht das Durchtrittsfenster der Röntgenröhre zum Beispiel einen Strahlungssektor von 270°, erzeugt ein Brennfleck zum Beispiel einen Strahlungssektor von 90 oder 180°. Der übrige Bereich ist dem anderen Brennfleck zugeordnet. Zur Vermeidung von Grauschatten und damit von unzureichenden Abbildungen sind die von den einzelnen Brennflecken ausgehenden Strahlungen gegeneinander abgeschirmt.

Bei der erfindungsgemäßen Rundstrahl-Röntgenröhre werden die Vorzüge einer Flächenanode und einer Kegelanode kombiniert und deren Nachteile ausgeschaltet. Die erfindungsgemäße Röntgenröhre ermöglicht mithin einen einwandfreien Rundstrahl von großem Bogenwinkel und hervorragendem Auflösungsvermögen.

Es sind bereits Röntgenröhren bekanntgeworden (z.B. US-A-2.836757), bei denen zwei Targets bzw. zwei Brennflecke vorgesehen sind, und zwar ein kleiner und ein großer Brennfleck. Bei derartigen Röntgenröhren werden die Targets jedoch niemals gleichzeitig, sondern nur nacheinander gefahren.

Es sind verschiedene geometrische Formen für das Target denkbar, um die gewünschte Abstrahlung zu erhalten. Eine besteht nach einer Ausgestaltung der Erfindung darin, daß der der Kathode zugekehrte Abschnitt des Targets satteldachförmig ist und die Brennflecke auf je einer Dachfläche gebildet werden. Entsprechend benötigt die Kathode zwei Elektronenquellen und zwei Elektronenstrahloptiken, um den Elektronenstrahl auf dem Target zum Brennfleck zu fokussieren. Theoretisch ermöglicht eine derartige Anode einen Rundstrahl von 360°, der jedoch normalerweise nicht benötigt wird. In dem Grenzbereich zwischen benachbarten Sektoren ergibt sich eine Totzone von etwa 4°, die für die Abbildung nicht herangezogen werden kann. Sie liegt im Bereich der Ebene, die durch den "First" der dachförmigen Anode hindurchgeht. Diese Totzone kann je nach zu prüfendem Objekt beliebig gelegt werden, wenn die Anordnung von Kathode und Anode entsprechend gewählt wird.

In einer alternativen Ausgestaltung der Erfindung weist der der Kathode zugekehrte Abschnitt des Targets die Form einer vierseitigen Pyramide auf, auf deren drei Seitenflächen je ein Brennfleck gebildet wird. Auf diese Weise lassen sich drei voneinander abgegrenzte Strahlungssektoren erhalten, beispielsweise mit einem Winkel von 90°, wenn der gesamte Strahlungsbereich 270° beträgt bzw. betragen soll.

Schließlich kann das Target auch eine Konusform aufweisen, wobei auf der Mantelfläche zwei oder mehr Brennflecke gebildet werden.

Bei einer entsprechenden geometrischen Ausbildung des Targets wird bereits eine Abschirmung durch die im Winkel zueinander liegenden Flächen eines dach- oder pyramidenförmigen Körpers erhalten. Falls erforderlich, kann jedoch auch eine zusätzliche Abschirmung verwendet werden, zum Beispiel in Form einer flächigen Abschirmung von zum Beispiel Blei oder anderem geeigneten Material.

Die erfindungsgemäße Röntgenstrahlröhre ist insbesondere zur allseitigen Röntgenprüfung eines drehbar abgestützten Kraftfahrzeugreifens geeignet, bei der die Röntgenrundstrahlröhre in dem vom Reifen umschlossenen Raum nahe der offenen Innenseite so angeordnet ist, daß die von ihr ausgehende Strahlung die Außenwände und die Reifenlauffläche von innen nach außen durchstrahlt. Außerdem sollen die Emfpangsvorrichtungen von drei linearen Diodenanordnungen (Diodenzeilen) gebildet sein, die annähernd durchmesserparallel bzw. achsparallel angeordnet sind. Die bereits weiter oben erwähnten, nicht völlig vermeidbaren Totzonen können nach einer Ausgestaltung der Erfindung im Bereich zwischen angrenzenden linearen Diodenanordnungen verlaufen, in denen ohnehin eine Abbildung nicht durchgeführt werden kann.

Die Erfindung wird nachfolgend anhand von Zeichnungen näher erläutert.

- Fig. 1: zeigt stark schematisch einen senkrechten Axialschnitt durch eine Vorrichtung zum Prüfen von Kraftfahrzeugreifen mit Hilfe einer Rundstrahlröhre nach der Erfindung.
- Fig. 2: zeigt schematisch einen Schnitt durch eine Rundstrahlröhre nach der Erfindung, etwa der nach Fig.1.
- Fig. 3: zeigt äußerst schematisch den Aufbau einer Rundstrahlröhre nach Fig. 2.
- Fig. 4: zeigt einen Schnitt durch eine abgewandelte Rundstrahlröhre nach der Erfindung.

Bevor auf die in den Zeichnungen dargestellten Einzelheiten näher eingegangen wird, sei vorangestellt, daß jedes der beschriebenen Merkmale für sich oder in Verbindung mit Merkmalen der Ansprüche von erfindungswesentlicher Bedeutung sein kann.

In Fig. 1 ist ein Schnitt durch zwei in der Größe unterschiedliche Reifen 10, 11 gezeigt. Ihre Flanken oder Seitenwände 12, 13 bzw. 12′, 13′ und ihre Lauffläche 14 bzw. 14′ sind mit einem Kunststoffcord 15 bzw. Stahlcord oder dergleichen versehen. Der Reifen 10 bzw. 11 ist um seine Achse in bekannter weise drehbar abgestützt. Die entsprechenden konstruktiven Vorkehrungen hierfür sind nicht gezeigt; sie sind Stand der Technik. Auch die Schutzvorkehrungen bei Röntgenprüfvorrichtungen sind nicht gezeigt.

Man erkennt in Fig. 1, daß eine Röntgenrundstrahlröhre 16 am Eingang der Reifen 10 bzw. 11 angeordnet ist. In einer Radialebene zum Reifen (hier in der Zeichenebene) weist die Röntgenrundstrahlröhre 16 einen Strahlungswinkel von etwa 300° auf. In der radialen Ebene werden daher alle Bereiche des Reifens von der Strahlung der Röhre 16 durchstrahlt, und zwar annähernd in einem Winkel von 90°. Es versteht sich, daß die Röntgenstrahlröhre 16 weiter in das Innere der Reifen 10 bzw. 11 verlegt sein kann, jedoch auch weiter außerhalb. In einer Ebene senkrecht zur Radialebene weist die Rundstrahlröntgenröhre 16 einen Strahlungswinkel von etwa 40° auf.

Auf der Außenseite der Außenwände 12, 13 bzw. 12′, 13′ und der Außenseite der Lauffläche 14, 14′ sind Diodenanordnungen 17, 18 und 19 vorgesehen. In Fig. 1 sind diese lediglich schematisch angedeutet. Jede Diodenanordnung 17 bis 19 enthält eine lineare Anordnung einzelner lichtempfindlicher Dioden, wobei die Diodenreihe der Anordnungen 17 und 19 annähernd durchmesserparallel ist, während die Reihe der Dioden der Anordnung 18 achsparallel verläuft. Die Dioden werden periodisch abgetastet, wobei die abgetasteten Signale in bekannter Weise so gespeichert werden, daß eine Reihe von Abtastungen gleichzeitig auf einer Wiedergabevorrichtung 20, beispielsweise einem Bildschirm, erscheint. Die Wiedergabevorrichtung 20 ist ebenfalls sehr schematisch angedeutet. Sie kann beispielsweise aus drei einzelnen Bildschirmen bestehen oder auch aus nur einem einzigen, auf dem alle Bereiche der Reifen 10 bzw. 11 abgebildet werden.

Die Diodenanordnungen 17 bis 19 bilden ein U und sind gemeinsam an einem nicht gezeigten Bauteil gelagert, das in Richtung des Doppelpfeils 21 verstellbar im Maschinengestell (nicht gezeigt) gelagert ist. Die Diodenanordnungen 17 und 19 sind ihrerseits parallel zu sich selbst im bauteil verstellbar gelagert, wie durch die Doppelpfeile 22 angedeutet. Damit läßt sich ein gleicher Abstand zur Außenseite des Reifens 10 bzw. 11 bzw. zur Lauffläche herstellen und ein einheitlicher Abbildungsmaßstand erreichen. Die Verstellvorrichtungen sind ebenfalls nicht gezeigt. Sie können von beliebigem bekannten Aufbau sein.

In Fig. 2 ist von der Rundstrahlröhre 16 nach Fig. 1 lediglich das Target 30 und das es umgebende Berylliumfenster 31 dargestellt. Die Röhrenachse ist mit 32 bezeichnet, und die beiden Heizwendeln und die ihnen zugeordneten Elektronenstrahloptiken sind nicht gezeigt. Diese sind indessen in Fig. 3 sehr schematisch wiedergegeben. Die Heizwendeln sind dort mit 33 und 34 und die Elektronenstrahloptiken mit 35 bzw. 36 bezeichnet. Wie erkennbar, weist das Target 30 zwei im Winkel zueinanderstehende Dachflächen 37, 38 auf, die sich im "First" 39 schneiden. Die Dachflächen 37, 38 sind jedoch zur Röhrenachse 32 gekippt in der Weise, daß Brennflecke 40, 41 ausgebildet werden. Jeder Dachfläche 37, 38 mit zugehörigem Brennfleck 40, 41 entspricht nun ein eigener Sektor A bzw. B. Der "First" 39 ist so gelegt, daß sich die Totzone in der Ebene des Firstes 39 durch den Bereich erstreckt, in dem die Diodenzeilen 18, 19 aneinanderstoßen. In diesem Bereich wäre ohnehin eine Abbildung der durchstrahlten Flächen nicht möglich. Es versteht sich, daß eine zusätzliche Abschirmung in der Ebene durch den First 39 vorgesehen werden kann, um ein Überlagern der Strahlungen von den Brennflecken 40, 41 zu verhindern.

Bezogen auf das Prüfen von Reifen gemäß Fig. 1 sorgt die Strahlung, die vom Brennfleck 40 ausgeht, für die Durchstrahlung der in Fig. 1 linken Reifenwandung und seiner Lauffläche, während diejenige des Brennflecks 41 die rechte Reifenwandung bestrahlt. Da die Brennflecke eine sehr geringe Ausdehnung haben, wird die Auflösung, die ohnehin wegen der nahen Anordnung der Rundstrahlröhre 16 an den zu durchstrahlenden Bereichen relativ gut ist, noch erheblich verbessert.

Bei der Ausführungsform nach Fig. 4 wird eine vierseitige Pyramide in der der Kathode zugeordneten Zone des Targets 50 vorgesehen, das ebenfalls von einem Berylliumfenster 51 in bekannter Weise umgeben ist. Die drei Seitenflächen der Pyramide sind mit 52, 53 und 54 bezeichnet. Die dazwischenliegenden Kanten tragen die Bezugszeichen 55, 56 und 57. Mit Hilfe der nicht gezeigten drei Röntgenquellen und den zugeordneten drei Elektronenstrahloptiken werden auf den Flächen 52 bis 54 drei Brennflecke 60, 61 und 62 erzeugt. Den Kanten 55 und 57 sind Bleiplatten 63, 64 zugeordnet, die sich in einer Ebene annähernd durch die Kanten 55, 57 erstrecken. Sie dienen zur zusätzlichen Abschirmung der von den Brennflecken 60 bis 62 ausgehenden Röntgenstrahlung, um eine Überlappung bzw. Überlagerung in den aneinandergrenzenden Sektoren zu vermeiden. Der vom Brennfleck 60 abgedeckte Sektor A hat zum Beispiel einen Winkel von 72°, kann daher zum Durchstrahlen der Lauffläche gemäß der Ausführungsform nach Fig. 1 dienen. Die von den Brennflecken 61, 62 ausgehende Strahlung wird dementsprechend zur Prüfung der Wandung der Reifen verwendet.

Die im übrigen für die erfindungsgemäße Röntgenstrahlröhre zu verwendenden Bauteile und Werkstoffe, zum Beispiel für die Kathode, das Target usw. sind im stand der Technik bekannt und müssen nicht gesondert erwähnt werden.

## Patentansprüche

1. Rundstrahl-Röntgenröhre mit einem das Target (30) teilweise umgebenden ringabschnittförmigen Strahlendurchtrittsfenster (31) und einer Ausbildung von Kathode und Elektronenstrahloptik einerseits und des Targets andererseits, daß die aus dem Fenster austretende Strahlung in der Ebene des Fensters einen größeren Sektor bestreicht, gekennzeichnet durch eine Kathodenanordnung mit mindestens zwei Elektronenquellen (33, 34) mit zugeordneter Elektronenoptik (35, 36) und einer Ausbildung der Elektronenoptik und des Targets (30, 50) dergestalt, daß je Elektronenoptik (35, 36) ein Brennfleck (40, 41) bzw. (60, 61, 62) auf dem Target (30, 50) erzeugt wird und die von den einzelnen Brennflecken ausgehende Strahlung aneinander angrenzende Untersektoren (A, B) bestreicht, gegen eine gegenseitige Überlagerung jedoch weitgehend abgeschirmt ist.

2. Rundstrahl-Röntgenröhre nach Anspruch 1, dadurch gekennzeichnet, daß der der Kathode zugekehrte Abschnitt des Targets (30) satteldachförmig ist und die Brennflecke (40, 41) auf je einer Dachfläche (37, 38) gebildet werden.

3. Rundstrahl-Röntgenröhre nach Anspruch 1, dadurch gekennzeichnet, daß der der Kathode zugeordnete Abschnitt des Targets (50) die Form einer vierseitigen Pyramide (50) aufweist, auf deren drei Seitenflächen (52, 53, 54) je ein Brennfleck (60, 61, 62) gebildet wird.

4. Rundstrahl-Röntgenröhre nach Anspruch 1, dadurch gekennzeichnet, daß das Target die Form eines Konus aufweist, an dessen Mantelfläche im Umfangsabstand mindestens zwei Brennflecke gebildet werden.

5. Rundstrahl-Röntgenröhre nach einem der Ansprüche 1 bis 4, dadurch gekennzeichnet, daß zwischen den Untersektoren eine flächige Abschirmung (63, 64), vorzugsweise aus Blei oder dergleichen, angeordnet ist.

6. Verwendung einer Rundstrahl-Röntgenröhre nach einem der Ansprüche 1 bis 5, in einer Vorrichtung zur allseitigen Röntgenprüfung eines drehbar abgestützten Kraftfahrzeugreifens während einer Reifenumdrehung, bei der die Röntgenrundstrahlröhre in dem vom Reifen umfassenden Raum nahe seiner offenen Innenseite so angeordnet ist, daß die von ihr ausgehende Strahlung die Außenwände und die Reifenlauffläche von innen nach außen durchstrahlt und die Empfangsvorrichtung von linearen Diodenanordnungen gebildet ist, die annähernd durchmesserparallel bzw. achsparallel angeordnet sind.

7. Verwendung nach Anspruch 6, gekennzeichnet durch eine Anordnung und Ausbildung der Targets derart, daß zumindest eine Totzone zwischen angrenzenden Untersektoren im Bereich zwischen angrenzenden linearen Diodenanordnungen (18, 19) verläuft.

## Claims

1. Omni-directional X-ray tube comprising an annular-section-like window (31) allowing the transmission of X-rays and partially surrounding a target (30), and a structure, on the one hand, of a cathode and an electron beam optical means and, on the other hand, of the target such that the radiation leaving the window sweeps over a larger sector in the plane of the window, characterized by a cathode arrangement including at least two electron sources (33, 34) with associated electron optical means (35, 36), and by a structure of the optical means (35, 36) and the target (30, 50) such that by each of said electron optical means a focal point (40, 41; 60, 61, 62, respectively) is generated on the target (30, 50) and that the radiation originating from the individual focal points sweeps over adjacent subsectors (A, B) and are substantially screened against each other.

2. The X-ray tube according to claims 1, characterized in that the portion of the target (30) facing the cathode is designed like a saddle roof, and the focal points (40, 41) are formed on each of the roof surfaces (37, 38).

3. The X-ray tube according to claim 1, characterized in that the portion of the target (50) facing the cathode has the configuration of a quadrihedral pyramid (50), a focal point (60, 61, 62) being formed on each of the three lateral surfaces (52, 53, 54).

4. The X-ray tube according to claim 1, characterized in that the target has the configuration of a cone, at least two circumferentially spaced focal points being formed on the circumference thereof.

5. The X-ray tube according to one of the claims 1 to 4, characterized in that a flat screen (63, 64), preferably of lead or the like, is located between the subsectors.

6. Use of an X-ray tube according to one of the claims 1 to 5 in a device for a universal X-ray examination of a vehicle tyre supported rotatably during one tyre rotation, wherein the omni-directional X-ray tube is arranged in the space surrounded by the tyre adjacent its opened inner side such that its radiation is penetrating the outer walls and the tread of the tyre from inside to outside, the receiving means being formed by linear diode arrangements which are positioned approximately parallel to the diameter and the axis, respectively.

7. Use according to claim 6, characterized by an arrangement and a structure of the target such that at least one dead zone between adjacent subsectors extending through the region between facing linear diode arrangements (18, 19).

## Revendications

1. Tube à rayons X omnidirectionnel comportant une fenêtre (31) de passage de rayons, en forme de fraction d'anneau entourant partiellement la cible (30), et une disposition de cathode et d'optique de rayonnement électronique d'une part, et de la cible d'autre part, telle que le rayonnement sortant de la fenêtre balaie dans le plan de la fenêtre un secteur majeur, caractérisé par une disposition de cathode comportant au moins deux sources d'électrons (33, 34) avec optique électronique associée (35, 36), et une disposition de l'optique électronique et de la cible (30, 50) telle qu'une tache cathodique (40, 41) ou (60, 61, 62) est engendrée sur la cible (35, 50) pour chaque optique électronique (35, 36) et que le rayonnement sortant des taches individuelles balaie des sous-secteurs (A, B) adjacents entre eux, mais est pourtant largement protégé d'une superposition mutuelle.

2. Tube à rayons X omnidirectionnel selon la revendication 1, caractérisé en ce que la fraction de la cible (30) tournée vers la cathode est en forme de toit et en ce que les taches cathodiques (40, 41) sont réalisées chacune sur une surface du toit (37, 38).

3. Tube à rayons X omnidirectionnel selon la revendication 1, caractérisé en ce que la fraction de la cible (50) associée à la cathode présente la forme d'une pyramide à quatre côtés (50), sur chacune des trois faces latérales (52, 53, 54) de laquelle est respectivement formée une tache cathodique (60, 61, 62).

4. Tube à rayons X omnidirectionnel selon la revendication 1, caractérisé en ce que la cible présente la forme d'un cône sur la surface extérieure duquel sont formées au moins deux taches cathodiques circonférenciellement écartées.

5. Tube à rayons X omnidirectionnel selon l'une des revendications 1 à 4, caractérisé en ce qu'un écran plat (63, 64), de préférence en plomb ou similaire, est disposé entre les sous-secteurs.

6. Utilisation d'un tube à rayons X omnidirectionnel selon l'une des revendications 1 à 5 dans un dispositif destiné à un contrôle omnidirectionnel, aux rayons X, d'un pneumatique pour véhicule automobile monté à rotation pendant une rotation de ce pneumatique, utilisation dans laquelle le tube à rayons X omnidirectionnel est disposé dans l'espace entouré par le pneumatique, près de son côté intérieur ouvert, de telle manière que le rayonnement qui en sort traverse les flancs et la surface de roulement du pneumatique de l'intérieur vers l'extérieur, et le dispositif récepteur est constitué d'agencements de diodes linéaires qui sont disposés à peu près parallèlement au diamètre ou parallèlement à l'axe.

7. Utilisation selon la revendication 6, caractérisée par une disposition et une structure de la cible telles qu'il existe au moins une zone morte entre des sous-secteurs adjacents dans la zone entre des agencements adjacents (18, 19) de diodes linéaires.
